# EUROPÄISCHE PATENTSCHRIFT

(11) **EP 1 102 294 B1**
(45) Veröffentlichungstag und Bekanntmachung des Hinweises auf die Patenterteilung: **11.05.2005**
(21) Anmeldenummer: 00122924.4
(22) Anmeldetag: 21.10.2000
(51) Int. Cl.: H01H 25/06

(54) **Drehknopf mit Tastfunktion**
Rotary knob with key function
Bouton rotatif avec fonction de touche

(30) Priorität: 22.11.1999 DE 19964131
(43) Veröffentlichungstag der Anmeldung: 23.05.2001
(73) Patentinhaber: Preh GmbH, 97616 Bad Neustadt a.d. Saale (DE)
(72) Erfinder: Schuberth, Stefan, 97616 Bad Neustadt (DE); Zegula, Oliver, 97616 Bad Neustadt (DE); Moret, Reinhold, 97638 Mellrichstadt (DE)
(74) Vertreter: Dietrich, Barbara, Dipl.-Ing.

(56) Entgegenhaltungen:
- EP-A- 0 605 324
- EP-A- 0 974 843
- WO-A-00/31765
- DE-A- 19 633 892
- US-A- 5 093 764
- US-A- 5 373 142
- US-A- 5 959 267

## Beschreibung

Die Erfindung betrifft einen Drehsteller mit Drehknopf und Tastfunktion die beispielsweise in Bedieneinheiten der Kraftfahrzeugtechnik ihren Einsatz finden

Einen solchen Drehknopf offenbart die DE 196 36 643 C1, bei dem aus der Stirnfläche eines Drehknopfoberteils heraus getastet wird. Die Tastung selbst erfolgt mittig über zusätzliche Schaltmechanismen. Bei einer Verstellung des Drehknopfes wird neben der Taste auch eine am Tastenoberteil befindliche Symbolik verstellt. Dies ist insbesondere dann nachteilig, wenn die Symbolik der Taste immer horizontal in der selben Stellung verbleiben muß. Ein weiteres Problem stellt sich, wenn neben einer zentrischen Ausleuchtung der Funktionsbeleuchtung der Taste auch eine zentrische Kontaktierung erfolgen soll.

Die US 5,373,142 offenbart einen Mikrowellenherd mit nur einem Bedienknopf. Dieser beinhaltet eine Tastfunktion und eine Drehfunktion. Der Taster ist im Bedienknopf des Drehelements integriert. Der Knopf des Bedienelement ist mit einer Drehfunktion eines Kodierers verriegelt, während der Knopf des Tasters mit dem Schaltmechanismus des Kodierers verriegelt ist. Beim Drücken des Tastknopfs wird der Schaltmechanismus bzw. der Starttastenabschnitt betätigt. Dieser ist im unteren Bereich des Kodierers angeordnet, wodurch, wenn ein Schaltmechanismusteil des Kodierers gedrückt wird, der Starttastenabschnitt gedrückt wird, so dass der Kodierer eingeschaltet ist. Bei Verdrehung des Bedienelements wird das Drehteil des Kodierers gedreht. Innerhalb des Kodierers und oberhalb des Starttastenabschnitts ist eine Lampe zur mittigen Ausleuchtung des Tastenknopfes angebracht. Im Tastenknopf selbst sind keine Symbole eingebracht, die beleuchtet werden sollen.

Aus der EP 0 974 843 A1 ist ein Drehgeber bekannt, der einen Drehknopf und einen darin integrierten Taster aufweist. Unterhalb der Taste ist ein Schaltstößel angeordnet, der bei Betätigen der Taste Kontakte am Stößel mit Kontakten einer Leiterplatte kontaktiert.

Aus der US 5,959,267 ist ein Dreh-/Tastschalter bekannt, an dem Schichtplatten zum Abgriff von Signalen des Drehschalters angebracht sind. Aufgabe der Erfindung ist es, einen Drehknopf aufzuzeigen, bei dem eine im Drehknopf befindliche Taste bei Verstellung des Drehknopfes horizontal verbleibt. Eine weitere Teilaufgabe stellt sich bezüglich einer zentrischen Ausleuchtung der Taste und einer mittigen Kontaktierung bei Tastung.

Gelöst wird die Erfindung durch die Merkmale des Patentanspruchs 1.

Der Erfindung liegt die Idee zugrunde, einen Drehknopf und eine darin befindliche Taste durch eine Halterung funktional losgelöst voneinander aufzubauen, wodurch bei Verstellung des Drehknopfes die Taste nicht mit verstellt wird. Die Halterung ist dabei die konstruktive Verbindung zwischen dem Drehknopf und der Taste. Die Drehverstellung wird durch den Drehknopf übertragen, während über die separate Taste die Tastfunktion durchgeführt wird. Für die zentrische Ausleuchtung mit gleichzeitig zentrischer Kontaktierung der Taste sorgt ein flexibler Schaltstößel mit einer mittigen Durchführung, um die die Kontakte vorzugsweise kreisringförmig angebracht sind. Das zur Ausleuchtung notwendige Licht kann dabei durch die Durchführung in die Taste eingeleitet werden. So ist ein Gegenstück des Drehknopfes auf der Halterung beweglich gelagert, während die Taste verdrehsicher mit der Halterung verbunden ist. Hierbei liegt der Vorteil darin, daß die Taste nicht extra zu einer Grund- oder Leiterplatte ausgerichtet werden muß, da der Drehsteller als kompaktes Einzelteil ausführbar ist. Bei einer Befestigung des Drehstellers in einer Blende kann dies gleichfalls über die Halterung erfolgen.

Die Halterung kann aber auch fest am Gegenstück des Drehknopfes im Drehschalter angebracht oder Bestandteil des Gegenstückes sein.

Die Übertragung der Drehmomente erfolgt direkt oder indirekt, wobei für die direkte Übertragung am Gegenstück des Drehknopfes eine Schichtplatte angebracht ist, während für einer indirekten Übertragung am Gegenstück eine Rundumverzahnung vorgesehen ist, so daß die Drehübertragung auf ein elektronisches Bauelement außermittig erfolgt.

Die Vorteile der vorgeschlagenen Lösung liegen darin, daß neben der Beibehaltung der horizontalen Lage der Taste und der Tastensymbolik eine zentrische, homogene Ausleuchtung der Tastensymbolik und eine zentrische Kontaktierung unterhalb der Taste unabhängig der Drehverstellung des Drehknopfes des Drehstellers oder Drehschalters erfolgt.

Anhand von Ausführungsbeispielen soll die Erfindung näher erläutert werden.

Es zeigt die einzige Figur einen Drehsteller mit Tastfunktion.

In der Figur ist ein Drehsteller 1 in kompakter Bauform dargestellt, der aus einem hohlen Drehknopf 2 mit einem Drehknopfunterteil 3 als Gegenstück besteht. Dieser Drehsteller 1 ist in einer Blende 4, beispielsweise einer Frontblende eines Kraftfahrzeuges, eingebaut. Im Drehknopf 2 ist zusätzlich eine Taste 5 integriert, die von einer Halterung 6 mechanisch gehalten wird. Auf der Halterung 6 ist das Drehknopfunterteil 3 locker aufgesetzt. Die Taste 5 weist senkrechte Führungsnute 5.1 auf, in die die Halterung 6 mit ihren Haltefingem 6.1 eingreift und wodurch die Taste 5 mit der Halterung 6 verdrehsicher verbunden ist. Für eine gleichmäßige Tastung sind vorzugsweise drei Führungsnute 5.1 vorzusehen. Der Tastweg ist hierbei durch eine Einsenkung 2.1 im Drehknopf 2 und die Länge der Führungsnute 5.1 begrenzt.
Vorzugsweise ist die Taste 5 ein hohles Tastelement, so daß die Haltefinger 6.1 innerhalb der Taste 5 eingreifen. Die Taste 5 weist des weiteren einen Lichtleiter 9 auf, der vorzugsweise einseitig innerhalb der Taste 5 geführt wird und in den Kopfbereich der Taste 5 zur Ausleuchtung einer Tastensymbolik 10 hineinragt.
In einer bevorzugten Ausführung greift die Taste 5 bei Tastung über diesen Lichtleiter 9 auf einen Kontaktdom 11.1 eines Schaltstößels 11, der eine zentrische Durchführung 11.2 für das Licht eines Lichtelementes 12 , beispielsweise eine LED, aufweist. Über diesen Kontaktdom 11.1 erfolgt dabei eine zentrische Kontaktierung der Kontakte im Schaltstößel 11 sowie der Kontakte einer Leiterplatte 13.
Für die Übertragung der Drehinformation des Drehstellers 1 auf ein elektronisches Bauelement (nicht näher dargestellt) weist das Drehknopfunterteil 3 eine Schichtplatte 14 auf, die mit einem weiteren Kontaktelement 15 der Leiterplatte 13 kontaktiert. Die Halterung 6 selbst verhindert das Verdrehen der Taste 5 beim Drehen des Drehknopfes 2, jedoch nicht das Verstellen der Schichtplatte 14 zum Kontaktelement 15, das dabei einen anderen Spannungswert abgreift.

Vorteilhaft ist, daß über die Halterung 6 der Zusammenbau der einzelnen Elemente in der Blende 4 fixiert wird. Dazu weist die Halterung 6 beispielsweise vom Zwischenraum zwischen zwei Haltefingem 6.1 abgehende vorzugsweise zwei u-förmige Rastelemente 6.2 auf, wobei ein Freiraum zum Abgriff des Spannungswertes 15 beibehalten wird.

Eine indirekte, außermittige Übertragung der Drehverstellung auf ein elektronisches Bauelement, beispielsweise ein Potentiometer (nicht näher dargestellt) ist über eine nicht näher dargestellte Verzahnung am Drehknopf 2 möglich.

Der Einsatz des Drehknopfes 2 ist nicht auf die Kraftfahrzeugtechnik beschränkt. So kann der Drehknopf 2 auch in Schalttafeln, Pulten usw. verwendet werden.

## Patentansprüche

1. Drehsteller (1) mit Drehknopf (2) und Tastfunktion zur Betätigung eines Bedienteils, wobei der Drehknopf (2) hohl ausgeführt ist und wobei der Drehsteller (1) aufweist:
- eine Halterung (6) im Drehknopf (2), die
- mit Haltefingern (6.1) in Führungsnute (5.1) einer Taste (5), die die Tastfunktion darstellt, eingreift,
- ein als Gegenstück (3) zum Drehknopf (2) fungierendes Drehknopfunterteil (3), das mit einem geräteseitigen Betätigungsorgan elektrisch verbindbar ist, wobei
- die Taste (5) mit der Halterung (6) verdrehsicher verbunden ist,
- der Drehknopf (3) von der Halterung (6) getragen ist und
- der Drehknopf (2) und die Taste (5) durch die Halterung (6) getrennt voneinander betätigt werden können.

2. Drehsteller nach Anspruch 1, **dadurch gekennzeichnet, dass** das Gegenstück (3) auf der Halterung (6) beweglich gelagert ist.

3. Drehsteller nach Anspruch 1, **dadurch gekennzeichnet, dass** die Halterung (6) fest am Gegenstück (3) angebracht ist.

4. Drehsteller nach Anspruch 3, **dadurch gekennzeichnet, dass** die Halterung (6) Bestandteil des Gegenstücks (3) ist.

5. Drehsteller nach einem der Ansprüche 1 bis 4, **dadurch gekennzeichnet, dass** unterhalb der Taste (5) ein Schaltstößel (11) mit zentrischer Durchführung (11.2) angebracht ist, wodurch eine zentrische Ausleuchtung einer Tastensymbolik (10) der Taste (5) und eine zentrische Kontaktierung unterhalb der Taste (5) erfolgt.

6. Drehsteller nach einem der Ansprüche 1 bis 5, **dadurch gekennzeichnet, dass** am Gegenstück (3) eine Schichtplatte (14) angebracht ist.

7. Drehsteller nach einem der Ansprüche 1 bis 6, **dadurch gekennzeichnet, dass** die Taste (5) ein hohles Tastelement ist.

8. Drehsteller nach Anspruch 7, **dadurch gekennzeichnet, dass** innerhalb der Taste (5) ein Lichtleiter (9) geführt ist, welcher bis in den Kopfbereich der Taste (5) hineinragt.

9. Drehsteller nach Anspruch 8, **dadurch gekennzeichnet, dass** der Lichtleiter (9) auf den Kontaktdom (11.1) des Schaltstößels (11) bei Tastung greift.

10. Drehsteller nach einem der vorgenannten Ansprüche, **dadurch gekennzeichnet, dass** am Drehknopf (2) eine Rundumverzahnung angebracht ist, mit der ein Potentiometer außermittig verstellt wird.

## Claims

1. Rotary actuator (1) having a rotary knob (2) and a touch-operated function for operating a control element, the rotary knob (2) being hollow and the rotary actuator (1) having:
- a mount (6) in the rotary knob (2), which mount
- engages with retaining fingers (6.1) in guide grooves (5.1) of a key (5) which constitutes the touch-operated function,
- a lower part (3) of the rotary knob which acts as a mating piece (3) for the rotary knob (2) and can be electrically connected to an operating element on the appliance, wherein
- the key (5) is connected to the mount (6) such that they rotate together,
- the rotary knob (2) is borne by the mount (6), and
- the rotary knob (2) and the key (5) can be operated separately from one another by the mount (6).

2. Rotary actuator according to Claim 1, **characterized in that** the mating piece (3) is mounted on the mount (6) such that it can move.

3. Rotary actuator according to Claim 1, **characterized in that** the mount (6) is firmly fixed to the mating piece (3).

4. Rotary actuator according to Claim 3, **characterized in that** the mount (6) is a constituent part of the mating piece (3).

5. Rotary actuator according to one of Claims 1 to 4, **characterized in that** a switching plunger (11) with a central bushing (11.2) is fitted beneath the key (5), as a result of which a set of symbols (10) on the key (5) is centrally illuminated and contact is made centrally beneath the key (5).

6. Rotary actuator according to one of Claims 1 to 5, **characterized in that** a laminated board (14) is fitted to the mating piece (3).

7. Rotary actuator according to one of Claims 1 to 6, **characterized in that** the key (5) is a hollow touch-operated element.

8. Rotary actuator according to Claim 7, **characterized in that** an optical waveguide (9) is routed within the key (5) and projects into the top region of the key (5).

9. Rotary actuator according to Claim 8, **characterized in that** the optical waveguide (9) strikes the contacting dome (11.1) of the switching plunger (11) when the key is operated.

10. Rotary actuator according to one of the preceding claims, **characterized in that** an encircling tooth system is fitted on the rotary knob (2) and used to eccentrically adjust a potentiometer.

## Revendications

1. Dispositif de réglage rotatif (1) comprenant un bouton rotatif (2) et une fonction de touche pour actionner un élément de commande, le bouton rotatif (2) étant creux et le dispositif de réglage rotatif (1) présentant :
- un support (6) dans le bouton rotatif (2) qui
- pénètre avec des languettes de maintien (6.1) dans des rainures de guidage (5.1) d'une touche (5) qui représente la fonction de touche,
- une partie inférieure de bouton rotatif (3) qui fait office de pendant (3) pour le bouton rotatif (2) et qui peut être reliée électriquement avec un organe de manoeuvre du côté de l'appareil,
- la touche (5) étant reliée au support (6) de manière à ne pas pouvoir tourner,
- le bouton rotatif (3) étant porté par le support (6) et
- le bouton rotatif (2) et la touche (5) pouvant être actionnés séparément l'un de l'autre par le support (6).

2. Dispositif de réglage rotatif selon la revendication 1, **caractérisé en ce que** le pendant (3) est monté sur le support (6) de manière mobile.

3. Dispositif de réglage rotatif selon la revendication 1, **caractérisé en ce que** le support (6) est fixé à demeure sur le pendant (3).

4. Dispositif de réglage rotatif selon la revendication 3, **caractérisé en ce que** le support fait partie intégrante du pendant (3).

5. Dispositif de réglage rotatif selon l'une des revendications 1 à 4, **caractérisé en ce que** sous la touche (5) est monté un coulisseau de commutation (11) muni d'une traversée centrée (11.2) par le biais de laquelle est réalisé un éclairage centré d'un symbole de touche (10) de la touche (5) et un établissement centré du contact sous la touche (5).

6. Dispositif de réglage rotatif selon l'une des revendications 1 à 5, **caractérisé en ce qu'**une plaquette stratifiée (14) est montée sur le pendant (3).

7. Dispositif de réglage rotatif selon l'une des revendications 1 à 6, **caractérisé en ce que** la touche (5) est un élément de touche creux.

8. Dispositif de réglage rotatif selon la revendication 7, **caractérisé en ce qu'**à l'intérieur de la touche (5) passe une fibre optique (9) qui pénètre jusque dans la zone de tête de la touche (5).

9. Dispositif de réglage rotatif selon la revendication 8, **caractérisé en ce que** la fibre optique (9) agit sur le dôme de contact (11.1) du coulisseau de commutation (11) lors d'une manipulation.

10. Dispositif de réglage rotatif selon l'une des revendications précédentes, **caractérisé en ce que** sur le bouton rotatif (2) se trouve une denture périphérique avec laquelle un potentiomètre est positionné de manière excentrée.
